# FASCICULE DE BREVET EUROPEEN

(11) **EP 0 026 197 B1**
(45) Date de publication et mention de la délivrance du brevet: **15.12.1982**
(21) Numéro de dépôt: 80900663.8
(22) Date de dépôt: 03.04.1980
(51) Int. Cl.: B22D 31/00

(54) **DISPOSITIF DE DEMASSELOTTAGE PAR COIN HYDRAULIQUE**
VORRICHTUNG ZUM ABTRENNEN VON ANGÜSSEN DURCH EINEN HYDRAULISCHEN KEIL
MEANS FOR THE REMOVAL OF A DEAD HEAD BY MEANS OF AN HYDRAULIC WEDGE

(30) Priorité: 04.04.1979 FR 7908498
(43) Date de publication de la demande: 08.04.1981
(73) Titulaire: SOCIETE BRETONNE DE FONDERIE ET DE MECANIQUE (SBFM), F-56600 Lanester (FR)
(72) Inventeur: ROUGIER, Jean-Paul, F-56600 Caudan (FR)
(74) Mandataire: Petit, Alain
(86) Numéro de dépôt international: FR8000054
(87) Numéro de publication internationale: WO8002122

## Description

La présente invention est du domaine de la fonderie. Elle vise plus précisément un dispositif permettant de séparer une pièce de fonderie de la masselotte à laquelle elle est reliée.

Le démasselottage est une opération courante en fonderie. La présente invention vise à fournir un dispositif portatif permettant de réaliser cette opération de façon plus silencieuse et sans chocs, tout en évitant les fausses manoeuvres.

Le dispositif de démasselottage selon l'invention est caractérisé par le fait qu'il est constitué de deux mors, reliés par un système de biellettes à la bride de sortie d'un corps de vérin hydraulique dont le piston est solidarisé par son extrémité libre à un coin monté coulissant entre les deux mors de façon à provoquer leur écartement quasi instantané lors de l'actionnement dudit vérin.

L'invention sera mieux comprise à la lecture de la description non limitative suivante d'une forme de réalisation de dispositif de démasselottage, en référence aux dessins annexés, dans lesquels :
la figure 1 est une vue latérale d'un dispositif de démasselottage selon l'invention au repos ;
la figure 2 est une vue latérale du dispositif de démasselottage de la figure 1 en fonctionnement, et
la figure 3 est une vue en perspective partielle éclatée d'un dispositif de démasselottage selon l'invention.

Le dispositif de démasselottage selon l'invention est constitué d'un coin 3 monté coulissant entre deux mors 4a, 4b, relié chacun par un système de biellettes 5a, 5b et goujons 6a, 6b, 7a, 7b, à la bride de sortie 2 d'un corps ou cylindre de vérin 1 dont l'extrémité de la tige 1a est solidarisée à la base du coin 3.

Sur la face interne des mors 4a, 4b sont respectivement prévus des patins en queue d'aronde 14a, 14b, destinés à venir coulisser dans des creusures longitudinales de forme correspondante 3a, 3b, prévues sur les faces biseautées du coin 3.

Lors de l'actionnement du vérin, les mors 4a, 4b placés entre la masselotte et la pièce de fonderie (non représentées aux dessins) s'écartent tout simplement sous l'action du coin 3 de façon à la fois quasi instantanée et très puissante, la vitesse d'écartement des mors étant accrue du fait que les mors 4a, 4b étant retenus par les biellettes 5a, 5b, ces dernières s'ouvrent également en tirant lesdits mors vers l'arrière. On notera que l'opération se déroule de manière silencieuse et sans à-coups, tout en permettant de briser couramment des sections de cols de masselotte de 100 mm de diamètre grâce à la démultiplication due à l'effort de coin, bien qu'il n'existe aucune opposition théorique à casser des masselottes d'un diamètre supérieur à 100 mm.

La masselotte se brise toujours à l'endroit désiré, c'est-à-dire à son chenal de raccordement à la pièce de fonderie. Cette zone étranglée à la base de la masselotte, toujours plus chauffée lors de la coulée, comporte en effet une structure à grain grossier plus fragile. Cette fragilité y est souvent renforcée par des amorces de rupture appelées en fonderie « chanfreins de cassage •.

Lorsque la disposition pièce-masselotte ne permet pas une mise en place directe du coin en appui sur les deux, des mors adaptés pour créer néanmoins un effet de coincement, prolongés pour aller prendre appui sur la pièce en fonction de sa forme et de sa disposition, sont utilisés.

Les mors sont changés très aisément en dételant l'axe qui les relie à la biellette. Cette opération, explicitée schématiquement à la figure 3, se déroule selon le processus suivant :
a) on prélève l'épingle E, qui est par exemple du type épingle de tracteur agricole (cette épingle n'est toutefois pas nécessaire si l'appareil est toujours utilisé en horizontale ; les goujons 6a et 6b tiennent alors par gravité) ;
b) on soulève les goujons 6a, 6b ;
c) on écarte les deux biellettes 5a, 5b (celles-ci peuvent être liées en rotation entre elles pour simplifier l'opération de remise en place du goujon) ;
d) on fait tourner de ir/2 l'ensemble coin-mors (l'ensemble est lié au piston hydraulique qui tourne naturellement dans le cylindre) ;
e) on évacue le mors 4 vers l'arrière, par glissement de l'élément 14 hors de son logement 3a ;
f) on introduit le nouveau mors de l'arrière vers l'avant puis, après avoir replacé l'ensemble coin- . mors dans sa position de départ, on reverrouille le goujon 6.

Cette opération demande une vingtaine de secondes, ce qui constitue un autre avantage appréciable du dispositif de démasselottage selon l'invention.

Il est clair que l'invention n'est nullement limitée à la forme de réalisation décrite ci-dessus en référence aux dessins annexés, mais qu'elle englobe toutes les modifications et variantes issues du même principe de base.

## Revendications

1. Dispositif permettant de séparer une pièce de fonderie de la masselotte à laquelle elle est reliée, caractérisé par le fait qu'il est constitué de deux mors (4a, 4b), reliés par un système de biellettes (5a, 5b) à la bride de sortie (2) d'un corps de vérin hydraulique (1) dont le piston (1a) est solidarisé par son extrémité libre à un coin (3) monté coulissant entre les deux mors de façon à provoquer leur écartement quasi instantané lors de l'actionnement dudit vérin.

2. Dispositif de démasselottage selon la revendication 1, caractérisé par le fait que, sur la face interne des mors 4a, 4b, sont respectivement prévus des patins en queue d'aronde 14a, 14b destinés à venir coulisser dans des creusures longitudinales de forme correspondante 3a, 3b prévues sur les faces biseautées du coin 3.

## Claims

1. A device for removing a dead-head from a casting to which it is attached, characterized in that it comprises two jaws (4a, 4b) connected by a system of small links (5a, 5b) to the outlet flange (2) of a hydraulic jack (1) whose piston (1a) is secured at its free end to a wedge (3) slidably mounted between the two jaws in order to cause their nearly instantaneous separation when the said jack is actuated.

2. The dead-head removing device according to claim 1, characterized in that the inside face of each of the jaws (4a, 4b) is provided respectively with dovetailed slide blocks intended for sliding in longitudinal slots (3a, 3b) of a corresponding shape provided on the bevelled faces of the wedge (3).

## Patentansprüche

1. Vorrichtung zum Trennen eines Gußstücks von dem damit Verbundenen Speiser, dadurch gekennzeichnet, daß sie aus zwei Backen (4a, 4b) besteht, die durch eine Anordnung von Schwingarmen (5a, 5b) mit dem Ausgangsflansch (2) am Korpus eines Arbeitszylinders (1) verbunden sind, dessen Koiben(1a) mit seinem freien Ende an einem Keil (3) befestigt ist, der zwischen den beiden Backen derart verschiebbar angeordnet ist, daß diese bei der Betätigung des Arbeitszylinders sich praktisch sofort voneinander entfernen.

2. Vorrichtung zum Trennen eines Gußstücks von dem damit verbundenen Speiser, nach Anspruch 1, dadurch gekennzeichnet, daß an der Innenseite der Backen (4a bzw. 4b) schwalbenschwanzförmige Gleitschuhe (14a bzw. 14b) vorgesehen sind, die sich in an den Schrägflächen des Keils (3) angeordneten Längsausnehmungen (3a, 3b) entsprechender Form verschieben lassen.
